# FASCICULE DE BREVET EUROPEEN

(11) **EP 3 523 594 B1**
(45) Date de publication et mention de la délivrance du brevet: **03.03.2021**
(21) Numéro de dépôt: 17768111.1
(22) Date de dépôt: 14.09.2017
(51) Int. Cl.: F41A 9/60

(54) **DISPOSITIF D'ÉJECTION DE DOUILLES ET/OU DE MAILLONS ISSUS D'UNE CHAÎNE OU BANDE DE MUNITIONS ASSOCIÉE À UNE ARME PRINCIPALE ET/OU SECONDAIRE**
VORRICHTUNG ZUM AUSSTOSSEN VON PATRONEN UND/ODER GLIEDERN AUS EINER KETTE ODER EINEM MUNITIONSSTREIFEN AN EINER HAUPT- UND/ODER EINER NEBENWAFFE
DEVICE FOR EJECTING CARTRIDGES AND/OR LINKS FROM A CHAIN OR AMMUNITION STRIP CONNECTED TO A MAIN AND/OR SECONDARY WEAPON

(30) Priorité: 10.10.2016 BE 201605757
(43) Date de publication de la demande: 14.08.2019
(73) Titulaire: CMI Defence S.A., 4431 Loncin (BE)
(72) Inventeur: GRITSKEVITCH, Innokenty, 4000 Liège (BE); COLOMINE, Anthony, 4670 Mortier (BE)
(74) Mandataire: Pronovem
(86) Numéro de dépôt international: PCT/EP2017/073204
(87) Numéro de publication internationale: WO 2018/068984

(56) Documents cités:
- EP-A2- 0 149 704
- FR-A- 804 422
- US-A- 4 601 230

## Description

### Objet de l'invention

Le domaine technologique de l'invention concerne l'éjection de douilles et/ou de maillons issus au moins d'une (ou d'une combinaison de) chaîne(s) ou bande(s) de munitions caractérisées par un calibre spécifique, à savoir celui allant du petit au moyen calibre, le petit calibre étant associé à une arme secondaire (dénommée « mitrailleuse » ou « coax ») alors que le moyen calibre est en relation avec une arme principale (appelée « canon »). L'éjection s'opère généralement après le tir depuis l'intérieur vers l'extérieur d'une tourelle montée sur un véhicule blindé quelconque, au travers de toute une série de structures présentant des caractéristiques géométriques et mécaniques spécifiques.

La séquence d'opérations techniques relatives à l'éjection de résidus de munitions de petit et/ou de moyen calibre(s) peut être généralisée à la combinaison de deux actions : i) la récupération d'une matière quelconque (cailloux, légumes, etc.) tombant sous l'effet de la gravité dans une structure circulaire fermée, telle qu'un tuyau, et ii) le transport de cette matière sur une surface mobile, telle qu'un tapis, muni d'un dispositif vibrant situé sous cette dernière afin de modifier partiellement ou totalement les conditions d'environnement de la matière.

### Arrière-plan technologique

Au sein d'une tourelle montée sur un véhicule blindé quelconque, après l'acheminement d'une chaîne ou bande de munitions au travers d'un (ou de) canal (canaux) d'alimentation vers l'arme principale (canon) et/ou secondaire (mitrailleuse ou coax), où les munitions sont soit de petit calibre variant entre 5,56 mm et 15 mm, soit de moyen calibre allant de 20 mm à 50 mm, et suite au tir desdites munitions, l'éjection des douilles et/ou des maillons constitutifs de ces dernières n'a jamais représenté à ce jour une priorité dans l'état de l'art, tant sur le plan technique (paramètres mécaniques, électriques,...) que sur celui lié aux aspects ergonomiques et sécuritaires.

Ainsi, après le tir des munitions de moyen calibre issues d'une chaîne ou bande de munitions au niveau de l'arme principale, les douilles sont éjectées par un orifice situé à proximité du canon à hauteur du masque de la tourelle. Autrement dit, elles sont évacuées à l'extérieur de la tourelle vers l'avant « quasiment » parallèlement à l'axe dudit canon, alors que les maillons sont récupérés à l'intérieur de la tourelle, et plus particulièrement au sein du panier, en suivant un chemin « aléatoire » entre les différents modules internes tels que le système HMI (Human Machine Interface), les systèmes de câblages, etc. Dans certains cas de figure, l'éjection est latérale ou vers le bas, à l'instar de ce qui est décrit pour une « coax ».

En ce qui concerne les munitions de petit calibre associées à l'arme secondaire, tant pour les douilles que pour les maillons issus de la chaîne ou bande de munitions, la récupération de ces deux unités, appelées également de manière générique résidus, à l'issue du tir, suit la même approche que celle décrite préalablement pour les maillons de la chaîne ou bande de munitions de moyen calibre du canon.

Suite à l'absence d'un système de récupération des douilles et/ou des maillons d'une chaîne ou bande de munitions caractérisées par les deux calibres mentionnés ci-avant, il est indispensable de développer une approche efficace et sécurisée en tenant compte de l'encombrement, des paramètres électromécaniques, des contraintes contractuelles tout en optimisant économiquement les tourelles développées antérieurement. En d'autres termes, pour chaque projet, ancien comme nouveau, il est obligatoire de repenser et d'optimiser le concept architectural au niveau du masque de la tourelle.

En ce qui concerne les points de vue i) conceptuels (ingénierie électronique et mécanique), ii) sécuritaires, et iii) économiques, l'approche décrite ci-avant n'est ni acceptable, ni rentable pour le constructeur. De plus, les exigences de l'utilisateur sont relativement drastiques à tous les niveaux, raison pour laquelle une nouvelle approche est nécessaire pour rester compétitif et innovant.

### Etat de la technique

Dans l'art antérieur, les solutions proposées reposent sur le fait que seules les douilles issues de la chaîne ou bande de munitions de moyen calibre à destination de l'arme principale sont éjectées après le tir soit vers l'extérieur de la tourelle par un orifice spécifique disposé à proximité de ladite arme principale, soit dans un récolteur spécifique prévu à l'intérieur de celle-ci. En ce qui concerne les maillons de la chaîne ou bande de munitions de moyen calibre ainsi que les résidus associés aux munitions de petit calibre destinées à l'arme secondaire, ceux-ci, à l'issue du tir, parcourent soit un (ou deux) canal (canaux) d'éjection (canon), soit un (ou deux) canal (canaux) d'évacuation (coax) de sorte que, à la sortie de celui-ci (ceux-ci), ils tombent naturellement sous l'effet de la gravité à l'intérieur de la tourelle au niveau du panier mais de manière aléatoire en ce qui concerne le lieu de réception.

En plus de l'approche décrite ci-avant, on connaît toute une série de dispositifs de stockage des douilles et/ou des maillons qui ont été développés sur des armes portables (pistolet, fusil, mitrailleuse, etc.) mais sans permettre de les éjecter. Autrement dit, ces mécanismes ne sont pas transposables au dispositif développé dans la présente invention au sein d'une tourelle montée sur un véhicule blindé quelconque.

Dans le document FR2977018, l'invention propose un dispositif de récupération de maillons éjectés par une arme tirant des munitions reliées par des maillons. Ce dispositif de récupération de maillons comporte un couloir mobile d'acheminement des maillons qui est solidaire par une première extrémité d'une fenêtre d'éjection des maillons de l'arme. Le couloir mobile coulisse au niveau d'une seconde extrémité par rapport à une première extrémité d'un couloir fixe d'acheminement des maillons, le couloir fixe étant solidaire par sa seconde extrémité d'une caisse à munitions et débouchant dans celle-ci. Le couloir fixe comporte par ailleurs un moyen de propulsion des maillons favorisant la progression individuelle de chaque maillon dans le couloir fixe, le dispositif de récupération comportant également au niveau du couloir mobile et du couloir fixe un moyen de guidage des maillons. Le moyen de propulsion comporte au moins un propulseur de maillons qui est rotatif et placé latéralement au couloir fixe et dont l'axe de rotation est perpendiculaire au sens d'avancement des maillons dans le couloir fixe et parallèle à l'axe longitudinal des maillons. Dans un mode de réalisation préféré, le propulseur de maillons comporte une brosse cylindrique à poils radiaux. Le moyen de guidage comporte au moins i) un premier rail de guidage solidaire du couloir mobile pouvant correspondre avec une première encoche de chaque maillon et guidant ainsi le maillon transversalement au premier rail, ii) un second rail de guidage solidaire du couloir fixe pouvant correspondre avec la première encoche de chaque maillon et guidant le maillon transversalement au second rail, et iii) un rail intermédiaire solidaire du couloir fixe et pouvant correspondre avec une seconde encoche de chaque maillon guidant le maillon transversalement au rail intermédiaire, lorsque le maillon passe du couloir mobile au couloir fixe. Le rail intermédiaire du couloir fixe et le premier (resp. second) rail de guidage du couloir mobile (resp. fixe) sont parallèles et se recouvrent partiellement sans contact. Du fait de la récupération des maillons, la caisse à munitions comporte une cloison mobile en matériau souple séparant les maillons des munitions, ce qui permet de ne pas augmenter le volume de la caisse à munitions.

Dans le document EP2156131, l'invention concerne la courroie d'éjection latérale des maillons vides à travers un récepteur central pour une mitrailleuse. Cette éjection sur le côté de la mitrailleuse permet au canon d'intégrer un centre de gravité directement sous l'arme pour améliorer l'équilibre général avec ce centre de gravité approprié et permet à une boîte à munitions d'être placée sous l'arme. Un objectif découlant de ces aspects est de ne pas ajouter de poids substantiel, de masse ou d'équipement à la mitrailleuse. Dans un mode de réalisation préféré, une mitrailleuse avec chargement de bande latérale i) éjecte vers le bas les douilles usagées à partir d'un éjecteur sous le canon en utilisant un nouveau déflecteur avec un support de munitions qui dévie les douilles usagées vers le bas en passant par un côté de l'arme à feu, et ii) comporte une partie substantielle du sac déplacé du côté gauche de l'arme vers la droite jusqu'à ce que la masse globale du sac équilibre l'arme.

Dans le document US20100319521, un adaptateur d'éjection de liaison de goulotte pour décharger une arme comprenant une bande de munitions présente une base et un couvercle positionné au-dessus de la base. Une première paroi latérale est couplée à la base et au couvercle et comprend une extrémité proximale configurée pour être reçue de façon amovible dans une chambre de réception de l'arme. Une deuxième paroi latérale est positionnée en relation avec la première paroi latérale et est couplée à la base et le couvercle. Un coupleur de liaison de goulotte est supporté à l'extrémité distale de la base. Une chambre d'éjection est définie par la base et le couvercle, la première paroi latérale et la seconde paroi latérale. La chambre d'éjection se prolonge dans une direction axiale globalement le long d'un axe longitudinal depuis une extrémité proximale jusqu'à une extrémité distale, l'extrémité proximale étant couplée à la chambre de réception de l'arme et l'extrémité distale étant reliée à une goulotte d'éjection. Une butée du boîtier est supportée par l'extrémité proximale de la première paroi latérale pour positionner un boîtier de la bande de munitions. Une butée de munitions est supportée par l'extrémité proximale de la seconde paroi latérale pour positionner une munition de la bande de munitions. La butée de munitions comporte de manière axiale un doigt s'écartant de la chambre d'éjection vers l'extérieur et s'écartant de manière transversale vers l'extérieur depuis une surface extérieure de la seconde paroi latérale.

Comme décrit dans le document FR804422, certaines mitrailleuses utilisées à bord des avions comportent deux orifices latéraux placés l'un derrière l'autre : un orifice d'éjection des douilles des munitions et un orifice distinct pour la sortie des maillons qui reliaient ces douilles à leur entrée dans la culasse. Pour éviter les dangers dus au jaillissement violent des douilles, on adapte assez souvent aux mitrailleuses un couloir d'éjection destiné à recueillir les douilles et les maillons pour les empêcher d'aller causer des dommages aux alentours. L'inconvénient de ce couloir d'éjection est lié au fait que les douilles et les maillons s'y mélangent et s'y entremêlent fréquemment, ce qui est une cause d'engorgement et même d'enrayage de la mitrailleuse si une douille rebondit dans la boîte de culasse. En outre, ce couloir d'éjection, qui suit rigidement la mitrailleuse dans toutes ses positions de tir au cours de son débattement vertical, ne peut assurer l'écoulement des douilles et des maillons par gravité que quand elle n'est pas trop voisine de la verticale, car autrement il se produit un engorgement par défaut d'écoulement. Le dispositif d'évacuation proposé dans ce document a été conçu en vue d'éviter ces inconvénients. Cela permet d'obtenir les avantages suivants :
i) évacuation sélective des douilles et des maillons à leur sortie de la mitrailleuse sans possibilité de mélange, d'enchevêtrement et d'engorgement ;
ii) guidage des douilles et des maillons par des goulottes distinctes ne se rejoignant qu'à un endroit où le mélange des douilles et des maillons n'offre plus de danger ;
iii) captation des douilles dès leur sortie de la mitrailleuse et déviation de ces dernières par utilisation de la force vive due à leur éjection, de façon à imposer, grâce à une paroi de choc judicieusement placée, une trajectoire constante d'évacuation sans possibilité de rebondissement vers la boîte de culasse et d'enrayage de la mitrailleuse ;
iv) adaptation angulaire automatique des goulottes distinctes aux nécessités d'écoulement par gravité des douilles et des maillons par pivotement compensant le débattement de la mitrailleuse.

Le document US 4,601,230 A divulgue un système d'arme comprenant un canon principal utilisant une alimentation en munitions à maillons et une mitrailleuse coaxiale, tous deux montés dans une tourelle pouvant être positionnée en rotation dans un véhicule blindé. Les maillons de munitions tirées par le canon principal et les maillons et douilles de munitions tirées par la mitrailleuse sont éjectés à travers le palier de tourillon sur lequel le rotor de l'arme principale tourne, dans un compartiment qui communique avec l'extérieur du véhicule. Les munitions à maillons du canon principal sont stockées dans une boîte à munitions de forme rectangulaire positionnée diamétralement dans le panier de tourelle. Les goulottes d'éjection de maillons pour le canon principal comprennent des bandes de guidage pour guider les pattes des maillons à travers les canaux de goulotte et empêcher ainsi le bourrage de goulotte.

### Buts de l'invention

En vue de résoudre les problèmes mentionnés dans l'état de la technique, la réflexion des inventeurs s'est concentrée sur la mise en place d'une architecture standard et unique au niveau du masque de la tourelle, cette architecture ne venant pas modifier significativement l'environnement existant, tant sur le plan géométrique que sur celui associé aux aspects fonctionnels.

Dans le cas présent, l'effet recherché est de développer un dispositif profitant des et s'adaptant aux éléments existants tels que le (ou les) canal (canaux) d'alimentation, le (ou les) canal (canaux) d'éjection, etc., situés dans l'espace du masque de la tourelle de sorte que les occupants de la tourelle, à savoir le commandant et le tireur, soient localisés à chaque instant dans un environnement similaire à celui défini préalablement aux niveaux fonctionnels et ergonomiques vis-à-vis des autres modules situés à l'intérieur de la tourelle (système HMI, maniabilité des commandes, etc.), tout en garantissant une sécurité supérieure et un espace de vie plus adéquat, confortable et accessible aux occupants. Autrement dit, un but poursuivi par la présente invention est que l'environnement ne change pas en ce qui concerne le nombre, la disposition et la taille des éléments présents antérieurement mais soit davantage optimisé sur les plans fonctionnels et sécuritaires.

Ainsi, l'intérieur de la coque, et par conséquent celui de la tourelle, ne présente aucune modification structurelle (géométrie, taille, localisation, etc.) de par le fait que le dispositif à développer selon la présente invention est défini comme étant un complément à une architecture inchangée, ce qui signifie que l'espace de travail de base pour les membres de l'équipage reste identique dans chaque tourelle, sur laquelle est fixé le canon de moyen calibre défini entre 20 mm et 50 mm et/ou la coax de petit calibre situé entre 5,56 mm et 15 mm, étant donné que l'aménagement des modules intérieurs respecte une même philosophie.

### Principaux éléments caractéristiques de l'invention

Dans la présente invention, le dispositif d'éjection des douilles et/ou des maillons d'une chaîne ou bande de munitions de petit et/ou de moyen calibre(s) est localisé au niveau du bâti du masque de la tourelle dans la région des roulements, et plus particulièrement à la sortie, au niveau du masque, tant i) du (des) canal (canaux) d'éjection en relation avec l'arme principale que ii) du (des) canal (canaux) d'évacuation en lien direct avec l'arme secondaire. Autrement dit, en considérant l'axe principal de l'arme principale comme référence, le système d'éjection est localisé à l'opposé du système d'alimentation de la chaîne ou bande de munitions de moyen calibre, c'est-à-dire que les deux systèmes, alimentation et éjection, sont symétriques par rapport à l'axe principal de l'arme principale. Le dispositif d'éjection a pu également être placé à cet endroit grâce au fait que la coque présente une extrémité spécifique en relation avec la plaque de support du canon (à proximité du masque) telle que les aménagements extérieurs de cette dernière ne demandent guère de modifications au niveau de la configuration générale.

Après le tir, dans le cas du canon, les maillons de la chaîne ou bande de munitions de moyen calibre peuvent être acheminés au travers d'un (ou deux) canal (canaux) d'éjection, à savoir un canal supérieur et/ou un canal inférieur, en fonction du type de munitions de moyen calibre pour basculer dans le dispositif d'éjection alors que pour l'arme secondaire, soit les douilles et les maillons de la chaîne ou bande de munitions de petit calibre passent au travers d'un seul canal d'évacuation, soit lesdites douilles (ou lesdits maillons) dévalent dans le canal d'évacuation inférieur et lesdits maillons (ou les dites douilles) dans le canal supérieur pour, *in fine,* dégringoler également dans le dispositif d'éjection.

Enfin, d'un point de vue pratique et fonctionnel, il est à noter que, dans certains cas de figure, le panier n'est pas intégré à la coque de la tourelle. Il est ainsi complètement absent de cette enceinte étant donné que les manipulations liées au fonctionnement de la tourelle s'opèrent directement depuis l'intérieur du véhicule blindé lui-même par un membre de l'équipage. Ceci a pour conséquence que le commandant et le tireur ne sont pas installés au niveau du panier mais bien à l'intérieur du véhicule alors que le système d'éjection reste placé au même endroit. Autrement dit, le positionnement et le fonctionnement du système d'éjection sont indépendants du nombre de personnes présentes à l'intérieur de la tourelle.

Un premier aspect de la présente invention se rapporte à un dispositif d'éjection de douilles et/ou de maillons issus au moins d'une chaîne ou bande de munitions associées à une arme principale et/ou secondaire, le dispositif d'éjection étant montable dans une tourelle de véhicule blindé et comportant une pluralité d'éléments structuraux définis géométriquement et mécaniquement, permettant, après un tir de munitions, de guider le déplacement des douilles et/ou des maillons depuis l'intérieur vers l'extérieur de ladite tourelle, selon un chemin déterminé, et comportant des moyens de vibration d'au moins une partie de ces éléments structuraux pour favoriser ledit déplacement des douilles et/ou des maillons, lesdits éléments structuraux comportant au moins une goulotte, caractérisé en ce que lesdits moyens de vibration comprennent un moteur placé à un endroit quelconque de la goulotte, muni d'un balourd et destiné à être actionné uniquement lors du tir.

Le dispositif de l'invention comporte en outre au moins une des caractéristiques suivantes optionnelles ou une combinaison appropriée de plusieurs d'entre elles :
- la tourelle comporte une coque avec un masque et un bâti, et en ce que l'arme principale est un canon de moyen calibre, appelé canon, et l'arme secondaire est une mitrailleuse de petit calibre, appelée coax ;
- la munition destinée au canon est une munition de moyen calibre, ledit moyen calibre étant compris entre 20 mm et 50 mm, alors que la munition associée à la coax est une munition de petit calibre, ledit petit calibre étant compris entre 5,56 et 15 mm ;
- d'une part, à l'arme principale est (sont) adjoint(s) un canal d'éjection supérieur et/ou un canal d'éjection inférieur dans lequel (lesquels) les maillons d'une chaîne ou bande de munitions de moyen calibre entrent après le tir et continuent leur route, depuis l'intérieur vers l'extérieur de la tourelle, tout en étant désolidarisés les uns des autres, de sorte qu'un maillon n progresse uniquement sous l'impulsion d'une boucle centrale du maillon n+1, de sorte que, dans le cas d'un seul canal d'éjection, les maillons progressent dans ce dernier indépendamment de l'orientation de leur courbure convexe alors que dans le cas de deux canaux d'éjection, les maillons qui présentent leur courbure convexe vers le haut circulent dans le canal d'éjection supérieur et les maillons qui présentent leur courbure convexe vers le bas progressent dans le canal d'éjection inférieur, et, d'autre part, à l'arme secondaire est (sont) adjoint(s) un canal d'évacuation supérieur et/ou un canal d'évacuation inférieur, soit dans lequel les maillons et les douilles d'une chaîne ou bande de munitions de petit calibre entrent après le tir et continuent leur route, depuis l'intérieur vers l'extérieur de la tourelle, tout en étant désolidarisés les uns des autres, soit dans lesquels les maillons (les douilles respectivement) et les douilles (les maillons respectivement) d'une chaîne ou bande de munitions de petit calibre entrent respectivement après le tir et continuent une progression similaire à celle décrite dans le cas d'un seul canal d'évacuation ;
- les éléments structuraux constitutifs dudit dispositif d'éjection comprennent en outre une continuité de surface, un canal coudé, un dispositif à ressort, et un boîtier de (dé)verrouillage ;
- le dispositif d'éjection de douilles et/ou de maillons est tel que :
   - la continuité de surface est localisée directement à la sortie du canal d'éjection tout en étant solidaire d'une tôle de fermeture mobile associée au masque afin d'assurer la continuité entre le canal d'éjection et l'élément suivant du dispositif d'éjection, à savoir un canal coudé ;
   - le canal coudé, caractérisé par un angle courbé de 90°, est la prolongation de la continuité de surface et présente deux orifices, un premier orifice, se situant à hauteur du canal d'éjection et faisant office d'intermédiaire entre la continuité de surface et le reste du canal coudé, et un second orifice, localisé à la suite de l'angle courbé de 90°, et dans un plan perpendiculaire audit (auxdits) canal (canaux) d'éjection, le cas échéant supérieur et inférieur, c'est-à-dire pointant vers le sol lorsque l'axe principal du canon est à l'horizontale et lorsque le véhicule est stationné ou en mouvement sur une surface essentiellement plane ;
   - la goulotte, fixée sur le bâti de la coque de la tourelle par l'intermédiaire de plots de vibration, a la forme d'un entonnoir situé soit à la sortie du canal d'éjection, soit à la sortie respectivement du canal d'éjection supérieur, par l'intermédiaire respectivement de la continuité de surface et du canal coudé, et également à la sortie du canal d'éjection inférieur ainsi qu'à la sortie du (des) canal (canaux) d'évacuation respectifs, le cas échéant supérieur et inférieur, ladite goulotte présentant également deux orifices, un premier orifice permettant de recevoir le second orifice du canal coudé de manière telle que la pénétration de ce dernier s'opère sur une profondeur de quelques centimètres, et un second orifice orienté vers l'extérieur de la tourelle selon une déviation angulaire par rapport au bâti de la coque de la tourelle, c'est-à-dire que la goulotte n'est pas localisée intégralement dans le même plan que celui contenant le canal coudé ;
   - le dispositif à ressort est localisé sous une tôle de base du canal coudé, et est commandé par un boîtier de (dé)verrouillage situé sur une partie intérieure du bâti de la coque.
- le dispositif d'éjection a un mécanisme conçu de telle sorte qu'il fonctionne de manière similaire en toutes circonstances, c'est-à-dire que le mécanisme est indépendant des type et calibre de la munition ainsi que du type de maillons ;
- le dispositif d'éjection comporte des moyens pour actionner le moteur, favorisant les vibrations liées à l'éjection des douilles et/ou des maillons d'une chaîne ou bande de munitions, lorsque le véhicule, et par conséquent la tourelle, ne sont pas situés sur un sol parfaitement horizontal. En effet, quelle que soit l'inclinaison du véhicule, et par conséquent de la tourelle, par rapport à l'horizontale absolue terrestre, il est indispensable que l'angle formé entre la goulotte et cette horizontale soit favorable au glissement naturel des maillons vers l'extérieur de la tourelle. En d'autres termes, cela correspond à une pente strictement positive comprise entre 1° et 90°. ;
- la goulotte répond à la contrainte NBC suite à la présence de deux dispositifs de fermeture, un premier dispositif sous forme d'un bouchon amovible placé au niveau du second orifice de la goulotte, et un second dispositif sous forme d'une bande en caoutchouc, dénommée soufflet d'étanchéité, fixée en permanence à deux endroits spécifiques, à savoir qu'une extrémité du soufflet d'étanchéité entoure complètement la goulotte en étant placée et collée dans une rainure à mi-hauteur de cette dernière, et qu'une autre extrémité du soufflet d'étanchéité est emprisonnée par la tôle de fermeture;
- la continuité de surface, est montée fixe ou coulissante longitudinalement par l'intermédiaire d'un dispositif à ressort, et d'un boîtier de (dé)verrouillage, en vue de favoriser des opérations de maintenance de la part des membres de l'équipage depuis l'intérieur de la tourelle.

Un second aspect de la présente invention concerne l'utilisation du dispositif d'éjection de douilles et/ou de maillons comme décrit ci-dessus, caractérisé en ce que, dans le cas de l'arme principale, après le tir, en présence d'un seul canal d'éjection, les maillons d'une chaîne ou bande de munitions de moyen calibre éjectés dans ce dernier, pénètrent dans la continuité de surface, dans le premier orifice du canal coudé en vue de, une fois l'angle courbé de 90° franchi, s'orienter naturellement vers le bas de sorte qu'ils deviennent soumis à l'effet de la gravité, laquelle favorise leur séparation naturelle les uns des autres à une vitesse définie par l'arme principale et progressent enfin dans le second orifice du canal coudé pour plonger un par un dans la goulotte afin d'être finalement éjectés à l'extérieur de la tourelle, alors qu'en présence de deux canaux d'éjection, les maillons d'une chaîne ou bande de munitions de moyen calibre sont éjectés à la fois dans le canal d'éjection supérieur, pour suivre le même chemin que celui décrit ci-avant en présence d'un seul canal d'éjection et dans le canal d'éjection inférieur de manière similaire à celle décrite pour le canal d'éjection supérieur mais sans passer par aucune pièce intermédiaire au niveau du canal d'éjection inférieur, c'est-à-dire qu'une fois ce dernier parcouru, les maillons plongent directement et naturellement dans la goulotte en vue d'être expulsés à l'extérieur de la tourelle selon un mode de séparation identique ou similaire à celui défini pour les maillons traversant le canal d'éjection supérieur.

Avantageusement, dans le cas de l'arme secondaire, après le tir, les maillons et les douilles d'une chaîne ou bande de munitions de petit calibre sont éjectés soit simultanément au travers du canal d'évacuation, soit séparément suite à leur passage respectivement dans les canaux d'évacuation supérieur, inférieur respectivement, et inférieur, supérieur respectivement, avant de plonger, naturellement sous l'effet de la gravité, dans la goulotte, et d'être expulsés à l'extérieur de la tourelle.

Toujours avantageusement, le moteur assiste ou améliore le processus d'éjection des douilles et/ou des maillons d'une chaîne ou bande de munitions, étant donné que ladite éjection n'est pas toujours permise uniquement grâce à l'effet de la gravité, et vu que, lorsqu'ils sont canalisés dans la goulotte, les douilles et/ou les maillons sont légèrement ralentis dans la chute suite aux diverses frictions existantes entre eux, aux résistances entre eux et la goulotte, et à l'inclinaison de la tourelle, ledit moteur, actionné uniquement lors du tir, provoquant une vibration de la goulotte, cette vibration étant caractérisée par une certaine intensité, ce qui permet d'éjecter l'intégralité des douilles et/ou des maillons en réduisant au maximum les contraintes mécaniques, ladite intensité étant initialement variable étant donné qu'elle dépend des type et calibre des munitions ainsi que du type de maillons utilisés, puis devenant constante durant le tir lorsqu'une fréquence favorable à l'éjection des douilles et/ou des maillons à l'extérieur de la tourelle a été obtenue, ladite intensité de vibration étant amortie au niveau de la tourelle par les plots de vibration.

### Brève description des Figures

La Figure 1 représente une munition de type cartouche, ainsi qu'une chaîne ou bande de munitions de petit et/ou de moyen calibre(s) à maillons.
La Figure 2 représente une vue d'une tourelle de véhicule blindé avec une arme principale (canon), une arme secondaire (mitrailleuse ou coax), et le dispositif d'éjection.
La Figure 3 représente une vue en coupe transversale par rapport au canon d'une forme d'exécution préférée pour un dispositif d'éjection de douilles et/ou de maillons d'une chaîne ou bande de munitions de petit et/ou de moyen calibre(s) selon la présente invention.
La Figure 4 représente plusieurs vues d'un maillon pour une chaîne ou bande de munitions utilisée dans la présente invention.

### Description d'une forme d'exécution préférée de l'invention

De manière générale, les munitions 1 sont reliées et clipsées entre elles par des maillons 2 pour former une chaîne ou bande flexible 3 de munitions **1** (Figure 1). Pour rappel, au niveau de sa composition, la munition **1** est généralement constituée d'une balle ou ogive **4,** d'une douille **5,** d'une charge propulsive **6,** d'un culot **7,** et d'une amorce **8.** Dans le cas présent, il s'agit de prendre en considération les munitions **1** de deux types de calibre, à savoir les munitions **1** de moyen calibre allant de 20 mm à 50 mm, ainsi que les munitions **1** de petit calibre défini entre 5,56 mm et 15 mm.

Une chaîne ou bande **3** de munitions **1** présente une taille initiale non-définie et non-spécifique, ce qui signifie qu'il est important de garder à l'esprit que, selon les besoins définis par la mission en cours, il est possible de modifier à tout moment la longueur de ladite chaîne ou bande **3** de munitions **1,** soit en rajoutant des munitions **1,** soit en en enlevant. Toutefois, pour la bonne utilisation de la chaîne ou bande **3** de munitions **1,** celle-ci doit respecter une longueur de départ fixe alors que, suivant les contraintes d'encombrement rencontrées au sein de la tourelle **9,** elle ne peut pas dépasser une certaine longueur. Ces deux paramètres doivent être pris en considération tout au long de la mission pour optimiser l'efficacité de l'acheminement de la chaîne ou bande **3** de munitions **1** jusqu'à l'arme sélectionnée. Autrement dit, entre ces deux valeurs minimale et maximale, comme décrit ci-dessus, la variation de la taille de la chaîne ou bande **3** de munitions **1** est tolérée à l'intérieur d'une tourelle **9** montée sur un véhicule blindé quelconque (Figure 2).

Comme le montrent les Figures 2 et 3, le dispositif d'éjection **10** selon l'invention est situé à la sortie des canaux d'éjection, respectivement supérieur **11** et inférieur **12,** et d'évacuation, respectivement supérieur **13** et inférieur **14,** dans la région des roulements **15** à proximité du masque **16,** en étant fixé sur le bâti **17** de la coque **18** de la tourelle **9.** Ainsi, en considérant l'axe principal de l'arme principale, c'est-à-dire le canon **19,** comme référence, le dispositif d'éjection **10** est localisé à l'opposé du système d'alimentation **20** de la chaîne ou bande **3** de munitions **1** de moyen calibre, transversalement par rapport à l'axe de référence, ce qui entraîne également le fait que les deux systèmes, alimentation **20** et éjection **11, 12** sont approximativement symétriques par rapport à ladite référence.

D'un point de vue structurel (Figure 3), le dispositif d'éjection **10** selon l'invention comprend une pluralité d'éléments rigides définis comme suit :
- une continuité de surface **21** est localisée directement à la sortie du canal d'éjection supérieur **11** tout en étant solidaire de la tôle de fermeture **22** mobile associée au masque **16** afin d'assurer la continuité entre ce canal supérieur **11** et l'élément suivant du dispositif d'éjection **10** (à savoir le canal coudé **23)** ;
- un canal coudé **23,** présentant un angle courbé de 90°, est la prolongation de la continuité de surface **21,** et présente deux orifices spécifiques : le premier orifice **24,** se situant à hauteur du canal d'éjection supérieur **11,** fait office d'intermédiaire ou de jonction entre la continuité de surface **21** et le reste du canal coudé **23,** alors que le second orifice **25,** faisant suite à l'angle courbé de 90°, est quant à lui localisé dans un plan perpendiculaire auxdits canaux d'éjection supérieur **11** et inférieur **12.** Autrement dit, il pointe vers le sol lorsque i) l'axe principal du canon **19** est à l'horizontale, et ii) le véhicule est stationné ou en mouvement sur un relief parfaitement plat. Le second orifice **25** dudit canal coudé **23** débouche dans une goulotte **26.** Celle-ci est fixée sur le bâti **17** de la coque **18** de la tourelle **9** par l'intermédiaire de plots de vibration (non représentés), et se présente sous la forme d'un entonnoir situé à la sortie des canaux d'éjection respectifs supérieur **11,** par l'intermédiaire de la continuité de surface **21** et du canal coudé **23,** et inférieur **12,** ainsi que des canaux d'évacuation supérieur **13** et inférieur **14.** Ladite goulotte **26** présente également deux orifices : un premier orifice **27** permet de recevoir le second orifice **25** du canal coudé **23** de manière telle que la pénétration ou l'emboîtement s'opère sur une profondeur de quelques centimètres, alors qu'un second orifice **28** est orienté vers l'extérieur de la tourelle **9.** Enfin, la goulotte **26** est caractérisée par le fait qu'elle présente, au niveau du second orifice **28,** une déviation angulaire par rapport au bâti **17** de la coque **18** de la tourelle **9.** Autrement dit, la goulotte **26** n'est pas localisée intégralement dans le même plan que celui contenant le canal coudé **23** ;
- un moteur **29,** de taille réduite, est placé à un endroit quelconque au niveau de ladite goulotte **26,** et est muni d'un balourd provoquant une série de vibrations d'intensité variable (le fonctionnement sera détaillée ci-après) ;
- en vue de mettre pleinement à profit la continuité de surface **21,** un dispositif à ressort **30** est localisé sous la tôle de base **31** du canal coudé **23,** et commandé par un boîtier de (dé)verrouillage **32,** lui-même situé sur la partie intérieure du bâti **17** de la coque **18** de la tourelle **9** (le fonctionnement sera détaillé ci-après).

D'un point de vue fonctionnel, les munitions **1** sont issues d'une chaîne ou bande **3** de munitions **1** de moyen calibre défini entre 20 mm et 50 mm destinées à l'arme principale **19,** ainsi que d'une chaîne ou bande **3** de munitions **1** de petit calibre allant de 5,56 mm à 15 mm réservées à l'arme secondaire **33.** Un autre critère important caractérisant la munition **1** est celui lié au type de munitions **1,** à savoir celui défini par sa constitution/nature. Parmi celles-ci, on peut mentionner les « flèches », les « explosives », etc. Dans la présente invention, le dispositif d'éjection **10** est de ce fait valable pour tous les types de munitions **1.** Enfin, comme décrit ci-avant, les munitions **1** sont reliées et clipsées entre elles grâce aux maillons **2.** De manière générale, ceux-ci présentent généralement i) une structure tridimensionnelle identique ou similaire, quel que soit le type de munitions **1** envisagé, et ii) un principe d'attachage sensiblement similaire et indépendant du type de munitions **1** considéré. En fonction de l'ensemble des critères mentionnés ci-dessus, le dispositif d'éjection **10** de la présente invention a été conçu de telle sorte à ce qu'il fonctionne de manière similaire en toutes circonstances, autrement dit le mécanisme est indépendant des type et calibre de la munition **1,** ainsi que du type de maillon **2.**

Ainsi, l'éjection concerne i) les maillons **2** d'une chaîne ou bande **3** de munitions **1** de moyen calibre uniquement pour le canon **19** et/ou ii) les douilles **5** et les maillons **2** d'une chaîne ou bande **3** de munitions **1** de petit calibre pour la coax **33.** Dans les deux cas de figure, les résidus doivent se retrouver à l'extérieur de la tourelle **9** à l'instar des douilles **5** associées à la chaîne ou bande **3** de munitions **1** de moyen calibre relative à l'arme principale **19.**

Dans un mode de réalisation préféré de l'invention, le calibre de la munition **1** est de 30 mm et/ou de 40 mm pour l'arme principale **19,** et de 7,62 mm pour l'arme secondaire **33,** alors que le type de maillon **2** est ou est similaire à celui décrit à la Figure 4. Ainsi, le maillon **2** se compose de deux parties **34, 35,** généralement articulées l'une à l'autre. La seconde partie **35** comporte une boucle ou anse **36** centrale, par rapport à la hauteur du maillon **2,** définissant une ouverture approximativement semi-cylindrique, dimensionnée pour être ajustée sur la douille **5** d'une munition **1** de calibre donné. La première partie **34** comporte deux boucles **37, 38** de ce type mais situées, en hauteur, respectivement de part et d'autre de la boucle centrale **36.** Chacune de ces boucles **36, 37, 38** comporte à chacune de ses deux extrémités libres une petite boucle **39** orientée dans l'autre sens, de manière à définir un évasement permettant une introduction ou un retrait aisé de la munition **1.** La boucle supérieure **37** de la première partie **34** est prolongée par une partie essentiellement plate et rectangulaire **40** s'étendant vers le haut, et la boucle inférieure **38** de la première partie **34** est prolongée vers le bas par une partie essentiellement plate **41,** terminée par un doigt **42** qui vient s'insérer dans la rainure d'extraction **43** de la douille **5** afin de garantir l'alignement correct de la munition **1** dans la chaîne ou bande **3** de munitions **1.** La flexibilité de la chaîne ou bande **3** de munitions **1** est due à l'articulation entre la boucle ou anse **36** et la munition **1.**

Toutefois, il est à noter que le dispositif d'éjection **10** selon la présente invention ne s'applique pas pour l'éjection des douilles **5** des munitions 1 appartenant à la chaîne ou bande **3** de munitions **1** de moyen calibre. En effet, dans ce cas, lesdites douilles **5** sont éjectées par un orifice **44** situé au niveau du masque **16** de la tourelle **9,** à proximité de l'arme principale **19.** L'éjection est réalisée vers l'avant à l'extérieur de la tourelle **9** dans une direction « quasiment » parallèle à l'axe du canon **19.**

Pour comprendre le mode de fonctionnement du dispositif d'éjection **10** de la présente invention, il est nécessaire d'analyser chaque constituant mentionné ci-avant.

Avant d'entrer dans de telles considérations, il convient de rappeler qu'initialement, c'est-à-dire avant le tir, au sein de la tourelle **9,** la chaîne ou bande **3** de munitions **1,** de moyen ou de petit calibre, est acheminée respectivement vers l'arme principale **19** ou secondaire **33** en suivant des canaux d'alimentation **20** spécifiques. Après le tir, la balle **4** est expulsée hors de l'arme choisie **19, 33** mais il est impératif de prendre en considération le fait que les résidus de munitions **1** sont également à éjecter en suivant des canaux d'éjection et/ou d'évacuation particuliers.

Ainsi, dans le cas de l'arme principale **19,** lorsque la chaîne ou bande **3** de munitions **1** de moyen calibre arrive à hauteur de cette dernière arme principale **19,** après avoir quitté le système d'alimentation **20,** et une fois le tir accompli, les maillons **2** continuent leur route en entrant dans les canaux d'éjection **11, 12.** Plus précisément, selon le type de munitions **1** de moyen calibre sélectionné, les maillons **2** s'engouffrent soit dans le canal d'éjection supérieur **11,** soit dans le canal d'éjection inférieur **12.** Dans un cas comme dans l'autre, les maillons **2** avancent seuls étant donné que la munition **1** a été extraite de la chaîne ou bande **3** de munitions **1.** A ce moment, les maillons **2** sont désolidarisés les uns des autres de sorte que le maillon n progresse uniquement sous l'impulsion de la boucle centrale **36** du maillon n+1.

En ce qui concerne le canal d'éjection supérieur **11,** les maillons **2** y présentent leur courbure convexe vers le haut. Le chemin se poursuit de telle sorte qu'ils pénètrent d'abord dans la continuité de surface **21** (le principe de fonctionnement lié à sa mobilité sera expliqué ci-après), puis dans le premier orifice **24** du canal coudé **23** selon un mode de liaison similaire à celui décrit ci-avant au niveau des canaux d'éjection **11, 12.** Une fois l'angle courbé de 90° franchi, les maillons **2** s'orientent naturellement vers le bas de sorte qu'ils se retrouvent soumis à l'effet de la gravité. Suite à l'action de cette dernière, les maillons **2** se séparent naturellement les uns des autres à une vitesse définie par le fonctionnement de l'arme principale **19.** Lorsque le second orifice **25** du canal coudé **23** est traversé, les maillons **2** individualisés plongent en direction de la goulotte **26** pour être finalement éjectés à l'extérieur de la tourelle **9.**

En ce qui concerne le canal d'éjection inférieur **12,** l'approche est sensiblement similaire à celle décrite pour le canal d'éjection supérieur **11.** Les différences apparaissent essentiellement au niveau des étapes ci-après : i) les maillons **2** y présentent leur courbure convexe vers le bas, et ii) les résidus ne passent pas par des pièces intermédiaires (telles que la continuité de surface **21** et/ou le canal coudé **23** dans le cas du canal d'éjection supérieur **11)** à la sortie du canal d'éjection inférieur **12.** Autrement dit, une fois ce dernier canal **12** parcouru, les résidus plongent directement et naturellement dans la goulotte **26** en vue d'être expulsés à l'extérieur de la tourelle **9** selon un mode de séparation identique à celui défini pour les maillons **2** traversant le canal d'éjection supérieur **11.**

Dans le cas de l'arme secondaire **33,** dès que la chaîne ou bande **3** de munitions **1** de petit calibre arrive la hauteur de l'arme secondaire **33,** après également être passée au travers des canaux d'alimentation **20,** une fois le tir effectué, les douilles **5** et les maillons **2** vont être éjectés séparément suite à leur passage dans deux canaux d'évacuation **13, 14** spécifiques et distincts : i) pour les maillons **2,** ils suivent le canal d'évacuation supérieur **13** avant de plonger, naturellement sous l'effet de la gravité, dans la goulotte **26** pour finir à l'extérieur de la tourelle **9,** et ii) pour les douilles **5,** le mécanisme d'éjection est sensiblement similaire à la différence près que les douilles **5** suivent le canal d'évacuation inférieur **14** pour finir à l'extérieur de la tourelle **9** après avoir été recueillies dans la goulotte **26.**

Ainsi, aussi bien pour les résidus issus de l'arme principale **19** que ceux provenant de l'arme secondaire **33,** la goulotte **26** sert d'entonnoir pour les canaliser en vue de les éjecter vers l'extérieur de la tourelle **9.**

Il est à noter également que dans les deux cas de figure, c'est-à-dire pour les résidus venant indifféremment de chaque type d'armes **19** et/ou **33,** l'éjection vers l'extérieur de la tourelle **9** n'est pas toujours assurée uniquement grâce à l'effet de la gravité. En effet, lorsqu'ils sont canalisés dans la goulotte **26,** les résidus sont légèrement ralentis dans leur chute suite aux i) diverses frictions existantes entre eux, ii) aux résistances entre eux et la goulotte **26,** et iii) à l'inclinaison de la tourelle **9.** C'est pour cette raison que, de préférence, un moteur **29** de faible dimension est placé à un endroit quelconque au niveau de ladite goulotte **26.** L'objectif de ce moteur **29** est de provoquer, par l'intermédiaire d'un balourd, une vibration avec une certaine intensité, ce qui permet d'éjecter l'intégralité des résidus en réduisant au maximum les contraintes mécaniques. Son intensité est initialement variable étant donné qu'elle dépend des type et calibre des munitions **1** ainsi que du type de maillons **2** utilisés. Cette intensité devient ensuite constante durant le tir lorsqu'une fréquence adéquate favorable à l'éjection des résidus à l'extérieur de la tourelle **9** a été obtenue. La vibration est encaissée par les plots de vibration, fixant la goulotte **26** au bâti **17** de la coque **18** de la tourelle **9,** et sa fréquence peut être modifiée aisément en changeant le balourd. Ce moteur **29** est uniquement actionné lors du tir. En effet, en amont, la première munition **1** est réarmée pour être amenée devant l'orifice de l'arme considérée **19, 33.** Ensuite, lorsque le tir est déclenché, la balle **5** est tirée de telle sorte que i) les gaz issus de cette manœuvre sont récupérés par des ventilateurs pour être éjectés à l'extérieur de la tourelle **9,** et ii) le moteur **29** est actionné simultanément. Il est à noter que, dans un mode de réalisation préféré de l'invention, le moteur **29** est situé sous la tôle de base **45** de la goulotte **26.**

La présence du moteur **29** est d'autant plus utile et justifiée lorsque le véhicule, et par conséquent la tourelle **9,** ne sont pas situés sur un sol parfaitement horizontal. Ainsi, lorsque le véhicule est à l'arrêt ou se déplace sur un terrain accidenté, la tourelle **9** ne peut subir une inclinaison supérieure à une certaine valeur. Or, comme la goulotte **26** présente elle-même une déviation angulaire spécifique par rapport au bâti **17** de la coque **18** de la tourelle **9,** la différence angulaire maximale en valeur absolue est comprise entre 1° et 90°. Si cette valeur est bien trop faible pour favoriser l'éjection des résidus sous l'effet de la gravité, seul le moteur **29** entre en action pour entraîner et accélérer la chute de ceux-ci.

Un critère supplémentaire associé à la goulotte **26** est lié à la contrainte NBC, c'est-à-dire relative à la (ou aux) protection(s) nucléaire, biologique et/ou chimique associée(s) à l'arme envisagée **19, 33.** Pour satisfaire cette dernière, deux dispositifs de fermeture sont considérés simultanément :
- un bouchon **46** amovible est placé au niveau du second orifice **28** de la goulotte **26** ;
- une bande en caoutchouc **47,** dénommée soufflet d'étanchéité, est fixée en permanence à deux endroits spécifiques. A une extrémité, elle entoure complètement la goulotte **26** en étant placée et collée dans une rainure à mi-hauteur de cette dernière **26** et à l'autre extrémité, elle est emprisonnée par la tôle de fermeture **48.**

Le dernier paramètre à prendre en considération dans le dispositif d'éjection **10** selon l'invention est la continuité de surface **21.** C'est une structure qui i) assure le lien entre le canal d'éjection supérieur **11** et le premier orifice **24** du canal coudé **23,** et ii) reste fixe ou coulisse longitudinalement. Elle est associée à un dispositif à ressort **30** par l'intermédiaire d'une plaque verticale (non représentée) attenante au canal coudé **23,** située sous la tôle de base **31** du canal coudé **23,** dispositif à ressort **30** qui est lui-même, par l'intermédiaire de ladite plaque verticale, relié à un boitier de (dé)verrouillage **32** géré par un membre de l'équipage présent dans la tourelle **9.**

Ainsi, en fonctionnement, le dispositif à ressort **30** est tendu de sorte que la continuité de surface **21** a tendance à être ramenée vers le canal d'éjection supérieur **11** pour définir et assurer une continuité entre ces deux structures **11, 21.** En d'autres termes, c'est le boîtier de (dé)verrouillage **32** ou cliquet qui maintient le dispositif à ressort **30** dans cette position pour éviter le retour de la continuité de surface **21.** Pour réaliser la maintenance de certains éléments spécifiques au sein de la tourelle **9,** il suffit de libérer le boîtier de (dé)verrouillage **32** ou cliquet afin que le dispositif à ressort **30** ne soit plus tendu et que la continuité de surface **21** coulisse vers l'extérieur, autrement dit pour qu'elle ne soit plus solidaire du canal d'éjection supérieur **11.** Grâce à cette opération de désolidarisation, par mesure de sécurité, le membre de l'équipage peut rester au sein de la tourelle **9** en vue de, par exemple : i) réaliser des opérations de maintenance de l'arme principale **19,** ii) décoincer une munition **1** mal engagée, iii) retirer le(s) canal (canaux) d'alimentation **20** et/ou d'éjection **11, 12,** iv) etc.

### Avantages de l'invention

Le projet développé actuellement permet d'atteindre des niveaux opérationnels, fonctionnels, ergonomiques, économiques, etc. très élevés suite au positionnement défini ci-dessus.

Au niveau des aspects mécaniques, le montage procède d'une approche relativement simple tout en configurant une fixation rigide pour pouvoir encaisser comme il se doit l'ensemble des chocs et vibrations lors des différents mouvements de la tourelle et/ou du véhicule sur lequel est accrochée la tourelle, ces mouvements étant aussi bien en élévation qu'en rotation mais également ceux décrits par les déplacements du véhicule.

Ainsi, pour favoriser un tel montage, la tourelle, et plus particulièrement l'environnement au niveau de l'interface autour du canon, n'a subi que de légères modifications structurelles. Ces dernières apparaissent essentiellement au niveau d'une extrémité spécifique de la coque de la tourelle en contact direct avec la plaque de support du canon jouxtant le masque ainsi qu'au niveau du masque en tant que tel. C'est pourquoi, ce dispositif d'éjection est monté sur une tourelle à laquelle est associé un canon de petit et/ou de moyen calibre(s). Dans le cas du canon de gros calibre, l'éjection et la récupération des résidus des munitions suit une approche totalement différente, raison pour laquelle elle n'est pas développée dans la présente demande de brevet.

### Symboles de référence

- 1: munition
- 2: maillon
- 3: chaîne ou bande
- 4: balle ou ogive
- 5: douille
- 6: charge propulsive
- 7: culot
- 8: amorce
- 9: tourelle
- 10: dispositif d'éjection
- 11: canal d'éjection supérieur
- 12: canal d'éjection inférieur
- 13: canal d'évacuation supérieur
- 14: canal d'évacuation inférieur
- 15: roulement(s)
- 16: masque de tourelle
- 17: bâti
- 18: coque
- 19: canon
- 20: système d'alimentation en munitions
- 21: continuité de surface
- 22: tôle de fermeture
- 23: canal coudé
- 24: premier orifice du tube coudé
- 25: second orifice du tube coudé
- 26: goulotte
- 27: premier orifice de goulotte
- 28: second orifice de goulotte
- 29: moteur
- 30: dispositif à ressort
- 31: tôle de base
- 32: boîtier de (dé)verrouillage
- 33: mitrailleuse ou coax
- 34: première partie de maillon
- 35: seconde partie de maillon
- 36: anse ou boucle centrale
- 37: boucle
- 38: boucle
- 39: petite boucle opposée
- 40: partie rectangulaire
- 41: partie plate
- 42: doigt
- 43: rainure d'extraction
- 44: orifice d'éjection au niveau du masque
- 45: tôle de base
- 46: bouchon de goulotte
- 47: soufflet d'étanchéité
- 48: tôle de fermeture

## Revendications

1. Dispositif d'éjection **(10)** de douilles **(5)** et/ou de maillons **(2)** issus au moins d'une chaîne ou bande **(3)** de munitions **(1)** associées à une arme principale **(19)** et/ou secondaire **(33),** le dispositif d'éjection **(10)** étant montable dans une tourelle **(9)** de véhicule blindé et comportant une pluralité d'éléments structuraux définis géométriquement et mécaniquement, permettant, après un tir de munitions **(1),** de guider le déplacement des douilles **(5)** et/ou des maillons **(2)** depuis l'intérieur vers l'extérieur de ladite tourelle **(9),** selon un chemin déterminé, et comportant des moyens de vibration d'au moins une partie de ces éléments structuraux pour favoriser ledit déplacement des douilles **(5)** et/ou des maillons (2), lesdits éléments structuraux comportant au moins une goulotte (26), **caractérisé en ce que** lesdits moyens de vibration comprennent un moteur **(29)** placé à un endroit quelconque de la goulotte **(26),** muni d'un balourd et destiné à être actionné uniquement lors du tir.

2. Dispositif d'éjection **(10)** de douilles **(5)** et/ou de maillons **(2)** selon la revendication 1, **caractérisé en ce que** la tourelle **(9)** comporte une coque **(18)** avec un masque **(16)** et un bâti **(17),** et **en ce que** l'arme principale **(19)** est un canon de moyen calibre, appelé canon, et l'arme secondaire **(33)** est une mitrailleuse de petit calibre, appelée coax.

3. Dispositif d'éjection **(10)** de douilles **(5)** et/ou de maillons **(2)** selon la revendication 2, **caractérisé en ce que** la munition **(1)** destinée au canon **(19)** est une munition de moyen calibre, ledit moyen calibre étant compris entre 20 mm et 50 mm, alors que la munition **(1)** associée à la coax **(33)** est une munition de petit calibre, ledit petit calibre étant compris entre 5,56 mm et 15 mm.

4. Dispositif d'éjection **(10)** de douilles **(5)** et/ou de maillons **(2)** selon la revendication 2, **caractérisé en ce qu'**à l'arme principale **(19)** sont adjoints un canal d'éjection supérieur **(11)** et/ou un canal d'éjection inférieur **(12)** dans lequel (lesquels) les maillons **(2)** d'une chaîne ou bande **(3)** de munitions **(1)** de moyen calibre entrent après le tir et continuent leur route, depuis l'intérieur vers l'extérieur de la tourelle **(9),** tout en étant désolidarisés les uns des autres, de sorte qu'un maillon n progresse uniquement sous l'impulsion d'une boucle centrale du maillon n+1, de sorte que, dans le cas d'un seul canal d'éjection, de sorte que les maillons progressent dans ce dernier indépendamment de l'orientation de leur courbure convexe alors que dans le cas de deux canaux d'éjection, les maillons **(2)** qui présentent leur courbure convexe vers le haut circulent dans le canal d'éjection supérieur **(11),** et les maillons **(2)** qui présentent leur courbure convexe vers le bas progressent dans le canal d'éjection inférieur **(12),** et **caractérisé en ce qu'**à l'arme secondaire **(33)** est (sont) adjoint(s) un canal d'évacuation supérieur **(13)** et/ou un canal d'évacuation inférieur **(14),** soit dans lequel les maillons **(2)** et les douilles **(5)** d'une chaîne ou bande **(3)** de munitions **(1)** de petit calibre entrent après le tir et continuent leur route, depuis l'intérieur vers l'extérieur de la tourelle **(9),** tout en étant désolidarisés les uns des autres, soit dans lesquels les maillons **(2),** les douilles **(5)** respectivement, et les douilles **(5),** les maillons **(2)** respectivement, d'une chaîne ou bande **(3)** de munitions **(1)** de petit calibre entrent respectivement après le tir et continuent une progression similaire à celle décrite dans le cas d'un seul canal d'évacuation.

5. Dispositif d'éjection **(10)** de douilles **(5)** et/ou de maillons **(2)** selon la revendication 4, **caractérisé en ce que** les éléments structuraux constitutifs dudit dispositif d'éjection **(10)** comprennent en outre une continuité de surface **(21),** un canal coudé **(23),** un dispositif à ressort **(30),** et un boîtier de (dé)verrouillage **(32).**

6. Dispositif d'éjection **(10)** de douilles **(5)** et/ou de maillons **(2)** selon la revendication 5, **caractérisé en ce que** :
• la continuité de surface **(21)** est localisée directement à la sortie du canal d'éjection **(11)** tout en étant solidaire d'une tôle de fermeture mobile **(22)** associée au masque **(16)** afin d'assurer la continuité entre le canal d'éjection **(11)** et l'élément suivant du dispositif d'éjection **(10),** à savoir le canal coudé **(23)** ;
• le canal coudé **(23), caractérisé par** un angle courbé de 90°, est la prolongation de la continuité de surface **(21)** et présente deux orifices, un premier orifice **(24),** se situant à hauteur du canal d'éjection **(11)** et faisant office d'intermédiaire entre la continuité de surface **(21)** et le reste du canal coudé **(23),** et un second orifice **(25),** localisé à la suite de l'angle courbé de 90°, et dans un plan perpendiculaire audit (auxdits) canal (canaux) d'éjection, le cas échéant supérieur **(11)** et inférieur **(12),** c'est-à-dire pointant vers le sol lorsque l'axe principal du canon **(19)** est à l'horizontale et lorsque le véhicule est stationné ou en mouvement sur une surface essentiellement plane ;
• la goulotte **(26),** fixée sur le bâti **(17)** de la coque **(18)** de la tourelle **(9)** par l'intermédiaire de plots de vibration, a la forme d'un entonnoir situé soit à la sortie du canal d'éjection, soit à la sortie respectivement du canal d'éjection supérieur **(11),** par l'intermédiaire respectivement de la continuité de surface **(21)** et du canal coudé **(23),** et également à la sortie du canal d'éjection inférieur **(12),** ainsi qu'à la sortie du (des) canal (canaux) d'évacuation (respectifs), le cas échéant supérieur **(13)** et inférieur **(14),** ladite goulotte **(26)** présentant également deux orifices, un premier orifice **(27)** permettant de recevoir le second orifice **(25)** du canal coudé **(23)** de manière telle que la pénétration de ce dernier s'opère sur une profondeur de quelques centimètres, et un second orifice **(28)** orienté vers l'extérieur de la tourelle **(9)** selon une déviation angulaire par rapport au bâti **(17)** de la coque **(18)** de la tourelle **(9),** c'est-à-dire que la goulotte **(26)** n'est pas localisée intégralement dans le même plan que celui contenant le canal coudé **(23) ;**
• le dispositif à ressort **(30)** est localisé sous une tôle de base **(31)** du canal coudé **(23),** et est commandé par un boîtier de (dé)verrouillage **(32)** situé sur une partie intérieure du bâti **(17)** de la coque **(18)** de la tourelle **(9).**

7. Dispositif d'éjection **(10)** de douilles **(5)** et/ou de maillons **(2)** selon la revendication 1, **caractérisé en ce que** ledit dispositif d'éjection **(10)** a un mécanisme conçu de telle sorte qu'il fonctionne de manière similaire en toutes circonstances, c'est-à-dire que le mécanisme est indépendant des type et calibre de la munition **(1)** ainsi que du type de maillons **(2).**

8. Dispositif d'éjection **(10)** de douilles **(5)** et/ou de maillons **(2)** selon la revendication 5 ou 6, **caractérisé en ce qu'**il comporte des moyens pour actionner le moteur **(29),** favorisant les vibrations liées à l'éjection des douilles **(5)** et/ou des maillons **(2)** d'une chaîne ou bande **(3)** de munitions **(1),** lorsque le véhicule, et par conséquent la tourelle **(9),** ne sont pas situés sur un sol parfaitement horizontal, tel que, quelle que soit l'inclinaison du véhicule, et par conséquent de la tourelle **(9),** par rapport à l'horizontale absolue terrestre, il est indispensable que l'angle formé entre la goulotte **(26)** et cette horizontale soit favorable au glissement naturel des maillons **(2)** vers l'extérieur de la tourelle **(9),** ce qui correspond à une pente strictement positive comprise entre 1° et 90°.

9. Dispositif d'éjection **(10)** de douilles **(5)** et/ou de maillons **(2)** selon la revendication 5 ou 6, **caractérisé en ce que** la goulotte **(26)** répond à la contrainte NBC suite à la présence de deux dispositifs de fermeture, un premier dispositif sous forme d'un bouchon **(46)** amovible placé au niveau du second orifice **(28)** de la goulotte **(26),** et un second dispositif sous forme d'une bande en caoutchouc **(47),** dénommée soufflet d'étanchéité, fixée en permanence à deux endroits spécifiques, à savoir qu'une extrémité du soufflet d'étanchéité entoure complètement la goulotte **(26)** en étant placée et collée dans une rainure à mi-hauteur de cette dernière **(26),** et qu'une autre extrémité du soufflet d'étanchéité est emprisonnée par la tôle de fermeture **(48).**

10. Dispositif d'éjection **(10)** de douilles **(5)** et/ou de maillons **(2)** selon la revendication 5 ou 6, **caractérisé en ce que** la continuité de surface **(21),** est montée fixe ou coulissante longitudinalement par l'intermédiaire d'un dispositif à ressort **(30)** et d'un boîtier de (dé)verrouillage **(32),** en vue de favoriser des opérations de maintenance de la part des membres de l'équipage depuis l'intérieur de la tourelle **(9).**

11. Utilisation du dispositif d'éjection **(10)** de douilles **(5)** et/ou de maillons **(2)** selon la revendication 5, **caractérisé en ce que**, dans le cas de l'arme principale **(19),** après le tir, en présence d'un seul canal d'éjection, les maillons **(2)** d'une chaîne ou bande **(3)** de munitions **(1)** de moyen calibre éjectés dans ce dernier, pénètrent dans la continuité de surface **(21),** dans le premier orifice **(24)** du canal coudé **(23)** en vue de, une fois l'angle courbé de 90° franchi, s'orienter naturellement vers le bas de sorte qu'ils deviennent soumis à l'effet de la gravité, laquelle favorise leur séparation naturelle les uns des autres à une vitesse définie par l'arme principale **(19),** et progressent enfin dans le second orifice **(25)** du canal coudé **(23)** pour plonger un par un dans la goulotte **(26)** afin d'être finalement éjectés à l'extérieur de la tourelle **(9),** alors qu'en présence de deux canaux d'éjection, les maillons **(2)** d'une chaîne ou bande **(3)** de munitions **(1)** de moyen calibre sont éjectés à la fois dans la canal d'éjection supérieur **(11),** pour suivre le même chemin que celui décrit ci-avant en présence d'un seul canal d'éjection et dans le canal d'éjection inférieur **(12)** de manière similaire à celle décrite pour le canal d'éjection supérieur **(11)** mais sans passer par aucune pièce intermédiaire au niveau du canal d'éjection inférieur **(12),** c'est-à-dire qu'une fois ce dernier **(12)** parcouru, les maillons **(2)** plongent directement et naturellement dans la goulotte **(26)** en vue d'être expulsés à l'extérieur de la tourelle **(9)** selon un mode de séparation identique ou similaire à celui défini pour les maillons **(2)** traversant le canal d'éjection supérieur **(11).**

12. Utilisation d'un dispositif d'éjection **(10)** de douilles **(5)** et/ou de maillons **(2)** selon la revendication 5, **caractérisé en ce que**, dans le cas de l'arme secondaire **(33),** après le tir, les maillons **(2)** et les douilles **(5)** d'une chaîne ou bande **(3)** de munitions **(1)** de petit calibre sont éjectés soit simultanément au travers du canal d'évacuation, soit séparément suite à leur passage respectivement dans les canaux d'évacuation supérieur **(13),** inférieur **(14)** respectivement, et inférieur **(14),** supérieur **(13)** respectivement, avant de plonger, naturellement sous l'effet de la gravité, dans la goulotte **(26)** et d'être expulsés à l'extérieur de la tourelle **(9).**

13. Utilisation du dispositif d'éjection **(10)** de douilles **(5)** et/ou de maillons **(2)** selon la revendication 5 ou 6, **caractérisé en ce que** le moteur **(29)** assiste ou améliore le processus d'éjection des douilles **(5)** et/ou de maillons **(2)** d'une chaîne ou bande **(3)** de munitions **(1),** étant donné que ladite éjection n'est pas toujours permise uniquement grâce à l'effet de la gravité et vu que, lorsqu'ils sont canalisés dans la goulotte **(26),** les douilles **(5)** et/ou les maillons **(2)** sont légèrement ralentis dans la chute suite aux diverses frictions existantes entre eux, aux résistances entre eux et la goulotte **(26),** et à l'inclinaison de la tourelle **(9),** ledit moteur **(29),** actionné uniquement lors du tir, provoquant une vibration de la goulotte **(26),** cette vibration étant **caractérisée par** une certaine intensité, ce qui permet d'éjecter l'intégralité des douilles **(5)** et/ou des maillons **(2)** en réduisant au maximum les contraintes mécaniques, ladite intensité étant initialement variable étant donné qu'elle dépend des type et calibre des munitions **(1)** ainsi que du type de maillons **(2)** utilisés puis devenant constante durant le tir lorsqu'une fréquence favorable à l'éjection des douilles **(5)** et/ou des maillons **(2)** à l'extérieur de la tourelle **(9)** a été obtenue, ladite intensité de vibration étant amortie au niveau de la tourelle **(9)** par les plots de vibration.

## Patentansprüche

1. Vorrichtung zum Auswerfen (10) von Patronen (5) und/oder von Gliedern (2) aus mindestens einer Kette oder einem Band (3) von Munition (1), die einer Haupt- (19) und/oder Nebenwaffe (33) zugeordnet sind, wobei die Vorrichtung zum Auswerfen (10) in einem Turm (9) eines gepanzerten Fahrzeugs anbringbar ist und eine Vielzahl von Strukturelementen aufweist, die geometrisch und mechanisch definiert sind, die es erlauben, nach einem Schuss von Munition (1) die Verlagerung der Patronen (5) und/oder der Glieder (2) von innerhalb nach außerhalb des Turms (9) gemäß einem bestimmten Weg zu führen, und Vibrationsmittel mindestens eines Teils dieser Strukturelemente aufweisen, um die Verlagerung der Patronen (5) und/oder der Glieder (2) zu unterstützen, wobei die Strukturelemente mindestens eine Rinne (26) aufweisen, **dadurch gekennzeichnet, dass** die Vibrationsmittel einen Motor (29) umfassen, der an einer beliebigen Stelle der Rinne (26) platziert ist, der mit einer Unwucht ausgestattet und bestimmt ist, nur beim Schuss betätigt zu werden.

2. Vorrichtung zum Auswerfen (10) von Patronen (5) und/oder von Gliedern (2) nach Anspruch 1, **dadurch gekennzeichnet, dass** der Turm (9) eine Schale (18) mit einer Maske (16) und ein Gestell (17) aufweist und dass die Hauptwaffe (19) einen Lauf mittleren Kalibers, als Lauf bezeichnet, aufweist, und die Nebenwaffe (33) ein Maschinengewehr kleinen Kalibers, als Coax bezeichnet, ist.

3. Vorrichtung zum Auswerfen (10) von Patronen (5) und/oder von Gliedern (2) nach Anspruch 2, **dadurch gekennzeichnet, dass** die für den Lauf (19) bestimmte Munition (1) eine Munition mittleren Kalibers ist, wobei das mittlere Kaliber zwischen 20 mm und 50 mm liegt, wohingegen die dem Coax (33) zugeordnete Munition (1) eine Munition kleinen Kalibers ist, wobei das kleine Kaliber zwischen 5,56 mm und 15 mm liegt.

4. Vorrichtung zum Auswerfen (10) von Patronen (5) und/oder von Gliedern (2) nach Anspruch 2, **dadurch gekennzeichnet, dass** der Hauptwaffe (19) ein oberer Auswurfkanal (11) und/oder ein unterer Auswurfkanal (12) angefügt sind, in den/die die Glieder (2) einer Kette oder eines Bandes (3) von Munition (1) mittleren Kalibers nach dem Schuss eintreten und ihren Weg von innerhalb nach außerhalb des Turms (9) fortsetzen, wobei sie dabei voneinander derart getrennt werden, dass sich ein Glied n nur unter dem Impuls einer zentralen Schnalle des Gliedes n+1 derart fortbewegt, dass bei einem einzigen Auswurfkanal die Glieder in diesem unabhängig von der Ausrichtung ihrer konvexen Krümmung fortbewegen, wohingegen bei zwei Auswurfkanälen die Glieder (2), deren konvexe Krümmung nach oben gerichtet ist, im oberen Auswurfkanal (11) zirkulieren, und die Glieder (2), deren konvexe Krümmung nach unten gerichtet ist, sich im unteren Auswurfkanal (12) fortbewegen, und **dadurch gekennzeichnet, dass** der Nebenwaffe (33) ein oberer Entsorgungskanal (13) und/oder ein unterer Entsorgungskanal (14) angefügt ist/sind, in entweder den die Glieder (2) und die Patronen (5) einer Kette oder eines Bandes (3) von Munition (1) kleinen Kalibers nach dem Schuss eintreten und ihren Weg von innerhalb nach außerhalb des Turms (9) fortsetzen, wobei sie dabei voneinander getrennt werden, oder in die jeweils die Glieder (2), die Patronen (5) und jeweils die Patronen (5), die Glieder (2) einer Kette oder eines Bandes (3) von Munition (1) kleinen Kalibers jeweils nach dem Schuss eintreten und eine Fortbewegung fortsetzen, die der ähnelt, die für einen einzigen Entsorgungskanal beschrieben ist.

5. Vorrichtung zum Auswerfen (10) von Patronen (5) und/oder von Gliedern (2) nach Anspruch 4, **dadurch gekennzeichnet, dass** die die Vorrichtung zum Auswerfen (10) bildenden Strukturelemente ferner eine Oberflächenkontinuität (21), einen abgewinkelten Kanal (23), eine Federvorrichtung (30) und ein Ver-/Entriegelungsgehäuse (32) umfassen.

6. Vorrichtung zum Auswerfen (10) von Patronen (5) und/oder von Gliedern (2) nach Anspruch 5, **dadurch gekennzeichnet, dass**:
• die Oberflächenkontinuität (21) direkt am Ausgang aus dem Auswurfkanal (11) lokalisiert ist, wobei sie mit einem beweglichen Verschlussblech (22) fest verbunden ist, das der Maske (16) zugeordnet ist, um die Kontinuität zwischen dem Auswurfkanal (11) und dem Element sicherzustellen, das der Vorrichtung zum Auswerfen (10) folgt, nämlich dem abgewinkelten Kanal (23);
• der abgewinkelte Kanal (23), der durch einen um 90° gekrümmten Winkel gekennzeichnet ist, die Verlängerung der Oberflächenkontinuität (21) ist und zwei Öffnungen aufweist, eine erste Öffnung (24), die sich in Höhe des Auswurfkanals (11) befindet und als Übergangsöffnung zwischen der Oberflächenkontinuität (21) und dem Rest des abgewinkelten Kanals (23) dient, und eine zweite Öffnung (25), die nach dem um 90° gekrümmten Winkel und in einer zu dem/dem gegebenenfalls oberen (11) und unteren (12) Auswurfkanal senkrechten Ebene lokalisiert ist, das heißt, zum Boden zeigend, wenn die Hauptachse des Laufs (19) in der Horizontalen ist und wenn das Fahrzeug auf einer im Wesentlichen ebenen Oberfläche steht oder in Bewegung ist;
• die auf dem Gestell (17) der Schale (18) des Turms (9) mit Hilfe von Vibrationsstiften befestigte Rinne (26) die Form eines Trichters hat, der sich jeweils entweder am Ausgang des Auswurfkanals oder jeweils am Ausgang des oberen Entsorgungskanals (11) mittels der Oberflächenkontinuität (21) und des abgewinkelten Kanals (23) befindet, und ebenfalls am Ausgang des unteren Auswurfkanals (12) sowie am Ausgang des/des gegebenenfalls jeweiligen oberen (13) und unteren (14) Auswurfkanals, wobei die Rinne (26) ebenfalls zwei Öffnungen aufweist, eine erste Öffnung (27), die erlaubt, die zweite Öffnung (25) des abgewinkelten Kanals (23) derart aufzunehmen, dass das Eindringen desselben über eine Tiefe von einigen Zentimetern erfolgt, und eine zweite Öffnung (28), die gemäß einer winkligen Ablenkung in Bezug auf das Gestell (17) der Schale (18) des Turms (9) nach außerhalb des Turms (9) gerichtet ist, das heißt, dass die Rinne (26) nicht vollständig in derselben Ebene lokalisiert ist wie die, die den abgewinkelten Kanal (23) enthält;
• die Federvorrichtung (30) unter einem Basisblech (31) des abgewinkelten Kanals (23) lokalisiert ist und von einem Ver-/Entriegelungsgehäuse (32) gesteuert wird, das sich auf einem inneren Teil des Gestells (17) der Schale (18) des Turms (9) befindet.

7. Vorrichtung zum Auswerfen (10) von Patronen (5) und/oder von Gliedern (2) nach Anspruch 1, **dadurch gekennzeichnet, dass** die Vorrichtung zum Auswerfen (10) einen Mechanismus hat, der derart konstruiert ist, dass er unter allen Umständen ähnlich funktioniert, dass heißt, dass der Mechanismus vom Typ und Kaliber der Munition (1) sowie vom Typ der Glieder (2) unabhängig ist.

8. Vorrichtung zum Auswerfen (10) von Patronen (5) und/oder von Gliedern (2) nach Anspruch 5 oder 6, **dadurch gekennzeichnet, dass** sie Mittel aufweist, um den Motor (29) zu betätigen, der Vibrationen fördert, die mit dem Auswerfen der Patronen (5) und/oder der Glieder (2) einer Kette oder eines Bandes (3) von Munition (1) verbunden sind, wenn sich das Fahrzeug und folglich der Turm (9) nicht auf einem perfekt horizontalen Boden befinden, so dass, unabhängig von der Neigung des Fahrzeugs und folglich des Turms (9) in Bezug auf die absolute Erdhorizontale, es unvermeidlich ist, dass der zwischen der Rinne (26) und dieser Horizontalen gebildete Winkel für das natürliche Gleiten der Glieder (2) nach außerhalb des Turms (9) günstig ist, was einer strikt positiven Neigung zwischen 1° und 90° entspricht.

9. Vorrichtung zum Auswerfen (10) von Patronen (5) und/oder von Gliedern (2) nach Anspruch 5 oder 6, **dadurch gekennzeichnet, dass** die Rinne (26) infolge des Vorhandenseins von zwei Verschlussvorrichtungen der NBC-Vorschrift entspricht, einer ersten Vorrichtung in Form eines lösbaren Stopfens (46), der im Bereich der zweiten Öffnung (28) der Rinne (26) platziert ist, und einer zweiten Vorrichtung in Form eines Gummibandes (47), bezeichnet als Dichtungsbalg, das ständig an zwei speziellen Stellen befestigt ist, nämlich, dass ein Ende des Dichtungsbalgs die Rinne (26) vollständig umgibt, indem es in einer Rille auf halber Höhe derselben (26) platziert und verklebt ist, und dass ein anderes Ende des Dichtungsbalgs von dem Verschlussblech (48) eingeklemmt ist.

10. Vorrichtung zum Auswerfen (10) von Patronen (5) und/oder von Gliedern (2) nach Anspruch 5 oder 6, **dadurch gekennzeichnet, dass** die Oberflächenkontinuität (21) mittels einer Federvorrichtung (30) und einem Ver-/Entriegelungsgehäuse (32) fest oder längs gleitend angebracht ist, um Wartungsmaßnahmen durch Mitglieder der Besatzung von innerhalb des Turms (9) zu unterstützen.

11. Verwendung der Vorrichtung zum Auswerfen (10) von Patronen (5) und/oder von Gliedern (2) nach Anspruch 5, **dadurch gekennzeichnet, dass** bei der Hauptwaffe (19) nach dem Schuss bei Vorhandensein eines einzigen Auswurfkanals die Glieder (2) einer Kette oder eines Bandes (3) von Munition (1) mittleren Kalibers, die in diesen ausgeworfen werden, in der Oberflächenkontinuität (21) in die erste Öffnung (24) des abgewinkelten Kanals (23) eindringen, um, nachdem der um 90° abgewinkelte Kanal überwunden wurde, sich natürlich nach unten derart auszurichten, dass sie der Wirkung der Schwerkraft ausgesetzt werden, der ihre natürliche Trennung voneinander in einer Geschwindigkeit unterstützt, die von der Hauptwaffe (19) bestimmt ist, und sich schließlich in die zweite Öffnung (25) des abgewinkelten Kanals (23) fortbewegen, um einzeln nacheinander in die Rinne (26) abzutauchen, um letztendlich nach außerhalb des Turms (9) ausgeworfen zu werden, wohingegen bei Vorhandensein von zwei Auswurfkanälen die Glieder (2) einer Kette oder eines Bandes (3) von Munition (1) mittleren Kaliber sowohl in den oberen Auswurfkanal (11) ausgeworfen werden, um demselben Weg wie vorstehend bei Vorhandensein eines einzigen Entsorgungskanals zu folgen, als auch auf ähnliche Weise wie für den oberen Entsorgungskanal (11) beschrieben, aber ohne ein Übergangsteil im Bereich des unteren Auswurfkanals (12) zu passieren in den unteren Auswurfkanal (12), das heißt, dass, sobald dieser (12) durchquert wurde, die Glieder (2) direkt und natürlich in die Rinne (26) abtauchen, um nach außerhalb des Turms (9) gemäß einer Trennungsart ausgestoßen zu werden, die mit der, die für die Glieder (2) beschrieben wurde, die den oberen Auswurfkanal (11) durchqueren, identisch oder ähnlich ist.

12. Verwendung einer Vorrichtung zum Auswerfen (10) von Patronen (5) und/oder von Gliedern (2) nach Anspruch 5, **dadurch gekennzeichnet, dass** bei der Nebenwaffe (33) nach dem Schuss die Glieder (2) und die Patronen (5) einer Kette oder eines Bandes (3) von Munition (1) kleinen Kalibers entweder gleichzeitig durch den Entsorgungskanal oder getrennt ausgeworfen werden, nachdem sie jeweils den jeweiligen oberen (13), unteren (14) und den jeweiligen unteren (14), oberen (13) Entsorgungskanal passiert haben, bevor sie natürlich unter der Wirkung der Schwerkraft in die Rinne abtauchen (26) und nach außerhalb des Turms (9) ausgestoßen werden.

13. Verwendung der Vorrichtung zum Auswerfen (10) von Patronen (5) und/oder von Gliedern (2) nach Anspruch 5 oder 6, **dadurch gekennzeichnet, dass** der Motor (29) den Auswurfprozess der Patronen (5) und/oder von Gliedern (2) einer Kette oder eines Bandes (3) von Munition (1) unterstützt oder verbessert, wobei das Auswerfen nicht immer nur aufgrund der Wirkung der Schwerkraft gestattet ist und da die Patronen (5) und/oder die Glieder (2), wenn sie in die Rinne (26) kanalisiert werden, bei ihrem Fall aufgrund verschiedener Reibungen aneinander, von Widerständen zwischen ihnen und der Rinne (26) und der Neigung des Turms (9) leicht verlangsamt werden, der Motor (29), der nur beim Schuss betätigt wird, eine Vibration der Rinne (26) verursacht, wobei diese Vibration durch eine bestimmte Intensität gekennzeichnet ist, wodurch erlaubt wird, alle Patronen (5) und/oder Glieder (2) durch maximale Reduzierung der mechanischen Zwänge auszuwerfen, wobei die Intensität anfänglich variabel ist, da sie vom Typ und vom Kaliber der Munitionen (1) sowie vom Typ der verwendeten Glieder (2) abhängt, dann während des Schusses konstant wird, wenn eine für das Auswerfen der Patronen (5) und/oder der Glieder (2) nach außerhalb des Turms (9) vorteilhafte Frequenz gefunden ist, wobei die Vibrationsintensität im Bereich des Turms (9) durch die Vibrationsstifte gedämpft wird.

## Claims

1. A device **(10)** for ejecting shells **(5)** and/or connectors **(2)** from at least one chain or strip **(3)** of ammunition **(1)** associated with a primary **(19)** and/or secondary **(33)** weapon, the ejection device **(10)** being mounted in an armored vehicle turret **(9)** and including a plurality of geometrically and mechanically defined structural elements, making it possible, after shooting ammunition **(1),** to guide the movement of the shells **(5)** and/or connectors **(2)** from the inside toward the outside of said turret **(9),** along a determined path, and including means for vibrating at least part of these structural elements to favor said movement of the shells **(5)** and/or connectors **(2),** said structural elements include at least one chute **(26), characterized in that** said vibrating means comprise a motor **(29)** placed in any location of the chute **(26),** provided with an unbalancing mass and intended to be actuated only during shooting.

2. The device **(10)** for ejecting shells **(5)** and/or connectors **(2)** according to claim 1, **characterized in that** the turret **(9)** includes a body structure **(18)** with a mask **(16)** and a housing **(17),** and **in that** the primary weapon **(19)** is a medium-caliber barrel, called barrel, and the secondary weapon **(33)** is a small-caliber machine gun, called coax.

3. The device **(10)** for ejecting shells **(5)** and/or connectors **(2)** according to claim 2, **characterized in that** the ammunition **(1)** intended for the barrel **(19)** is medium-caliber ammunition, said medium caliber being comprised between 20 mm and 50 mm, while the ammunition **(1)** associated with the coax **(33)** is a small-caliber ammunition, said small caliber being comprised between 5.56 and 15 mm.

4. The device **(10)** for ejecting shells **(5)** and/or connectors **(2)** according to claim 2, **characterized in that** attached to the primary weapon **(19)** is (are) an upper ejection channel **(11)** and/or a lower ejection channel **(12)** in which the connectors **(2)** of a chain or strip **(3)** of medium-caliber ammunition **(1)** enter after shooting and continue their route, from the inside toward the outside of the turret **(9),** while being separated from one another, such that a connector n progresses only under the impulse of a central loop of the connector n+1, such that, in the case of a single ejection channel, the connectors progress in the latter independently of the orientation of their convex curvature, while in the case of two ejection channels, the connectors **(2)** that have their convex curve upward circulate in the upper ejection channel **(11)** and the connectors **(2)** that have their convex curve downward progress in the lower ejection channel **(12),** and **characterized in that** attached to the secondary weapon **(33)** is (are) an upper evacuation channel **(13)** and/or a lower evacuation channel **(14),** either in which the connectors **(2)** and the shells **(5)** of a small-caliber ammunition **(1)** chain or strip **(3)** enter after shooting and continue their route, from the inside toward the outside of the turret **(9),** while being separated from one another, or in which the connectors **(2)** (the shells **(5),** respectively) and the shells **(5)** (the connectors **(2),** respectively) of a chain or strip **(3)** of small-caliber ammunition **(1)** respectively enter after shooting and continue a progression similar to that described in the case of a single evacuation channel.

5. The device **(10)** for ejecting shells **(5)** and/or connectors **(2)** according to claim 4 **characterized in that** he structural elements making up said ejection device **(10)** further comprise a surface continuity **(21),** a bent channel **(23),** a spring device **(30),** and a(n) (un)locking housing **(32).**

6. The device **(10)** for ejecting shells **(5)** and/or connectors **(2)** according to claim 5, **characterized in that**:
• the surface continuity **(21)** is located directly at the outlet of the upper ejection channel **(11)** while being secured to a movable closing sheet **(22)** associated with the mask **(16)** in order to ensure the continuity between the ejection channel **(11)** and the following element of the ejection device **(10),** namely the bent channel **(23);**
• the bent channel **(23), characterized by** a curve angle of 90°, is the extension of the surface continuity **(21)** and has two orifices, a first orifice **(24)** situated at the height of the ejection channel **(11)** and serving as an intermediary between the surface continuity **(21)** and the rest of the bent channel **(23),** and a second orifice **(25),** located after the bend angle of 90°, and in a plane perpendicular to said ejection channel(s), if applicable upper **(11)** and lower **(12),** i.e., pointing toward the ground when the main axis of the barrel **(19)** is horizontal and when the vehicle is parked or moving on an essentially flat surface;
• the chute **(26),** fastened on the housing **(17)** of the body structure **(18)** of the turret **(9)** via vibrating studs, assumes the form of a funnel situated either at the outlet of the ejection channel, or respectively at the outlet of an upper ejection channel **(11),** via the surface continuity **(21)** and the bent channel **(23),** respectively, and also at the outlet of the lower ejection channel **(12),** as well as at the outlet of the respective evacuation channel(s), if applicable upper **(13)** and lower **(14),** said chute **(26)** also having two orifices, a first orifice **(27)** making it possible to receive the second orifice **(25)** of the bent channel **(23)** such that the penetration of the latter is done over a depth of several centimeters, and a second orifice **(28)** oriented toward the outside of the turret **(9)** with an angular deflection relative to the housing **(17)** of the body structure **(18)** of the turret **(9),** i.e., the chute **(26)** is not entirely located in the same plane as that containing the bent channel **(23);**
• the spring device **(30)** is located below a base sheet **(31)** of the bent channel **(23),** and is controlled by a(n) (un)locking housing **(32)** situated on an inner part of the housing **(17)** of the body structure **(18)** of the turret **(9).**

7. The device **(10)** for ejecting shells **(5)** and/or connectors **(2)** according to claim 1, **characterized in that** the ejection device **(10)** has a mechanism designed such that it works similarly under all circumstances, i.e., the mechanism is independent of the type and caliber of the ammunition **(1)** as well as the type of connectors **(2).**

8. The device **(10)** for ejecting shells **(5)** and/or connectors **(2)** according to claim 5 or 6, **characterized in that** it includes means for actuating the motor **(29),** favoring the vibrations related to the ejection of the shells **(5)** and/or connectors **(2)** of a chain or strip **(3)** of ammunition **(1),** when the vehicle, and consequently the turret **(9),** are not situation on perfectly horizontal ground, such that, irrespective of the incline of the vehicle, and consequently of the turret **(9),** relative to the earth's absolute horizontal, it is essential for the angle formed between the chute **(26)** and this horizontal to be favorable to the natural sliding of the connectors **(2)** toward the outside of the turret **(9),** which corresponds to a strictly positive slope comprised between 1° and 90°.

9. The device **(10)** for ejecting shells **(5)** and/or connectors **(2)** according to claim 5 or 6, **characterized in that** the chute **(26)** satisfies the NBC constraint following the presence of two closing devices, a first device in the form of a removable stopper **(46)** placed at the second orifice **(28)** of the chute **(26),** and a second device in the form of a rubber strip **(47),** called bellows seal, permanently fastened to two specific locations, namely one end of the bellows seal completely surrounds the chute **(26)** while being placed and glued in a slot midway along the height of the latter **(26),** and another end of the bellows seal is captured by the closing sheet **(48).**

10. The device **(10)** for ejecting shells **(5)** and/or connectors (2) according to claim 5 or 6, **characterized in that** the surface continuity **(21)** is mounted fixed or sliding longitudinally via a spring device **(30),** and a(n) (un)locking housing **(32),** in order to favor maintenance operations by members of the crew inside the turret **(9).**

11. **A** use of the device **(10)** for ejecting shells **(5)** and/or connectors **(2)** according to claim 5, **characterized in that**, in the case of the primary weapon **(19),** after shooting, in the presence of a single ejection channel, the connectors **(2)** of a medium-caliber ammunition **(1)** chain or strip **(3)** ejected into the latter penetrate the surface continuity **(21),** in the first orifice **(24)** of the bent channel **(23),** in order, once the curve angle of 90° is crossed, to orient themselves naturally downward such that they become subject to the effect of gravity, which favors their natural separation from one another at a speed defined by the primary weapon **(19),** and lastly progress into the second orifice **(25)** of the bent channel **(23)** to plunge one by one into the chute **(26)** in order ultimately to be ejected outside the turret **(9),** whereas in the presence of two ejection channels, the connectors **(2)** of a medium-caliber ammunition **(1)** chain or strip **(3)** are ejected both into the upper ejection channel **(11),** to follow the same path as that described above in the presence of a single ejection channel, and into the lower ejection channel **(12),** similarly to the manner described for the upper ejection channel **(11),** but without passing through any intermediate part at the lower ejection channel **(12),** i.e., once the latter has been traveled through, the connectors **(2)** plunge directly and naturally into the chute **(26)** in order to be expelled outside the turret **(9)** according to a separating mode identical or similar to that defined for the connectors **(2)** traversing the upper ejection channel **(11).**

12. A use of the device **(10)** for ejecting shells **(5)** and/or connectors **(2)** according to claim 5, **characterized in that**, in the case of the secondary weapon **(33),** after shooting, the connectors **(2)** and the shells **(5)** of a small-caliber ammunition **(1)** chain or strip **(3)** are ejected simultaneously through the evacuation channel, either separately after they respectively pass in the upper **(13),** lower **(14)** evacuation channels, respectively, and lower **(14),** upper **(13)** evacuation channels, respectively, before plunging, naturally under the effect of gravity, into the chute **(26),** and to be expelled outside the turret **(9).**

13. A use of the device **(10)** for ejecting shells **(5)** and/or connectors **(2)** according to claim 5 or 6, **characterized in that** the motor **(29)** assists or improves the process of ejecting the shells **(5)** and/or connectors **(2)** of an ammunition **(1)** chain or strip **(3),** given that said ejection is not always allowed owing only to the effect of gravity, and given that, when they are channeled in the chute **(26),** the shells **(5)** and/or connectors **(2)** are slowed slightly in the fall after the various friction existing between them, the resistance between them and the chute **(26),** and the incline of the turret **(9),** said motor **(29),** actuated only during shooting, causing a vibration of the chute **(26),** this vibration being **characterized by** a certain intensity, which makes it possible to eject all of the shells **(5)** and/or connectors **(2)** by minimizing the mechanical stresses, said intensity initially being variable given that it depends on the type and caliber of ammunition **(1)** as well as the type of connectors **(2)** used, then becoming constant during shooting when a frequency favorable to the ejection of the shells **(5)** and/or connectors **(2)** outside the turret **(9)** has been obtained, said vibration intensity being damped at the turret **(9)** by the vibrating studs.
